# FASCICULE DE BREVET EUROPEEN

(11) **EP 0 725 371 B1**
(45) Date de publication et mention de la délivrance du brevet: **24.11.2004**
(21) Numéro de dépôt: 96400173.9
(22) Date de dépôt: 25.01.1996
(51) Int. Cl.: G07B 17/02

(54) **Système de datage automatique pour machine d'affranchissement**
Automatisches Datiersystem für Frankiermaschine
Auto dating system for franking machine

(30) Priorité: 31.01.1995 FR 9501106
(43) Date de publication de la demande: 07.08.1996
(73) Titulaire: NEOPOST INDUSTRIE, F-92220 Bagneux (FR)
(72) Inventeur: Vermesse, Bernard, F-94240 l'Hay-Les-Roses (FR)
(74) Mandataire: Joly, Jean-Jacques

(56) Documents cités:
- EP-A- 0 540 022
- WO-A-88/01818
- GB-A- 2 207 095
- US-A- 4 060 720
- US-A- 4 649 489
- US-A- 5 154 118

## Description

L'invention porte sur une machine d'affranchissement comprenant un mécanisme pour imprimer sur des articles de courrier une empreinte postale incluant une date d'affranchissement.

L'invention concerne plus particulièrement une machine d'affranchissement dotée d'un système pour le réglage automatique de la date d'affranchissement dans l'empreinte postale de sorte à pouvoir apposer automatiquement sur des articles de courrier une empreinte incluant une date courante d'affranchissement ou une date postérieure à cette date courante afin de réaliser du postdatage. Cette dernière fonctionnalité est particulièrement intéressante pour l'utilisateur qui souhaite affranchir des articles de courrier à l'avance.

Une telle machine d'affranchissement est déjà connue du document EP-540022 et du document US 4 060 720. Le but de l'invention est de perfectionner encore plus cette machine.

A cet effet, l'invention a pour objet une machine d'affranchissement comprenant un mécanisme d'impression d'une empreinte postale incluant une date d'affranchissement sur un article de courrier à affranchir et un système de réglage de la date d'affranchissement imprimée par le mécanisme d'impression incluant un processeur connecté à une horloge calendrier pour recevoir une date courante et commandant le mécanisme d'impression pour provoquer l'impression d'une empreinte postale avec une date d'affranchissement courante établie sur la base de la date courante. Le processeur est en outre programmé pour empêcher l'impression de l'empreinte postale quand la date d'affranchissement courante à imprimer correspond à une date de fermeture de l'Administration postale.

La date d'affranchissement apposée sur un article de courrier peut faire courir un délai pour le destinataire de cet article de courrier. Par ailleurs, la date d'affranchissement apposée sur chaque article de courrier engage l'Administration postale à faire parvenir l'article à son destinataire dans un certain délai. On comprend donc que l'invention contribue à éviter des situations où l'utilisation d'une machine d'affranchissement peut entraîner un préjudice tant pour les destinataires des articles de courrier affranchis que pour l'Administration postale.

La détection que la date d'affranchissement courante correspond à un jour de fermeture de l'Administration postale est réalisée simplement par programme en calculant un numéro de jour correspondant à la date d'affranchissement courante à partir d'une date de référence préalablement enregistrée, ce qui requiert peu d'espace mémoire.

Un exemple de réalisation de l'invention est décrit ci-après en détail.
La figure 1 montre schématiquement l'architecture du système de réglage automatique de la date d'affranchissement dans l'empreinte postale selon l'invention.
La figure 2 illustre le fonctionnement du système montré à la figure 1.
La figure 3 montre des tables qui servent au fonctionnement du système montré à la figure 1.

Figure 1, la machine d'affranchissement comprend un mécanisme 1 d'impression d'une empreinte postale 2 sur un article de courrier 3.

Classiquement, l'empreinte postale 2 inclut un timbre 2A, une date d'affranchissement 2B et une flamme publicitaire 2C le cas échéant.

Le mécanisme d'impression peut être constitué par un tambour rotatif équipé de molettes d'impression qui servent à imprimer chaque symbole constituant le montant d'affranchissement, par exemple 2.80, et la date d'affranchissement, par exemple 09/01/95 soit le 9 janvier 1995.

Il est prévu un système de réglage de la date d'affranchissement à imprimer par le moyen d'impression. Ce système de réglage inclut un processeur 4 connecté à une horloge calendrier 5 pour recevoir une information représentative d'une date courante. Le processeur 4 est en outre connecté au mécanisme d'impression 1 à travers un organe 6 qui sert à configurer le mécanisme d'impression 1 pour imprimer une empreinte postale incluant comme date d'affranchissement une date fournie par le processeur, par exemple la date courante qu'il obtient de l'horloge calendrier. Cet organe 6 peut être constitué de micromoteurs agissant sur les molettes d'impression indiquées ci-dessus.

En variante, le processeur 4 est relié à une ou des touches d'entrée d'information, comme la touche 7. La touche 7 sert à décaler la date d'affranchissement à imprimer sur les articles de courrier par rapport à la date courante fournie par l'horloge calendrier de façon à faire fonctionner la machine d'affranchissement en mode postdatage. En particulier, le processeur 4, en réponse à n enfoncements de la touche 7, avance la date d'affranchissement de n jours après la date courante. Si la date courante est le 09/01/95 et si l'opérateur enfonce deux fois la touche 7 (n est égal à 2), le processeur commande le mécanisme d'impression 1 pour imprimer comme date d'affranchissement le 11/01/95.

Selon l'invention, le processeur 4 est en outre programmé pour contrôler la date d'affranchissement (celle fournie par l'horloge calendrier ou celle imposée par l'opérateur en mode postdatage) à imprimer sur chaque article de courrier et le cas échéant empêcher l'impression de l'empreinte postale quand la date d'affranchissement correspond à un jour de fermeture de l'Administration postale, par exemple un samedi ou un dimanche.

La figure 2 illustre le fonctionnement du programme commandant le processeur 4 pour détecter qu'une date postérieure à une date de référence, ici le 01/01/93, correspond à un samedi ou à un dimanche. La date de référence est maintenue dans une mémoire 8 connectée au processeur 4. Le 01/01/93 est un vendredi.

Sur la figure 2, au début d'un cycle d'affranchissement en 20, le processeur 4 établit d'abord en 21 une première date d'affranchissement exprimée sous la forme "numéro de jour du mois/numéro de mois/année" soit JJ/MM/AA. Cette première date peut être la date courante fournie par l'horloge calendrier 5 ou une date postérieure réglée par l'opérateur suite à l'enfoncement de la touche 7. A titre d'exemple si la date d'affranchissement est le 08/01/95, JJ vaut 8, MM vaut 1 et AA vaut 95. Il s'agit ici d'un dimanche.

Il calcule en 22 une première valeur Z par la relation Z=AA-93 (pour le 08/01/95, Z est égale à 2), une seconde valeur C par la relation C=Z/4 (dans le cas d'exemple, C est égale à 0), une troisième valeur R qui est le reste de la division entière de Z par 4 (dans le cas d'exemple, R est égale à 2), une quatrième valeur J1 par la relation J1=1461xC (dans le cas d'exemple, J1 est égale à 0), une cinquième valeur J2 par la relation J2=365xR (dans le cas d'exemple, J2 est égale à 730).

En 23, le processeur 4 compare la valeur R à 3.

Si la valeur R est égale à 3, le processeur récupère en 24 dans la mémoire 8 une sixième valeur J3 par la relation J3=TAB1(MM-1).

Si la valeur R est différente de 3, le processeur récupère en 25 dans la mémoire 8 la valeur de J3 par la relation J3=TAB2(MM-1). A noter que TAB1 et TAB2 sont deux tables de données montrées à la figure 3 et stockées dans la mémoire 8. Dans le cas d'exemple, J3 est égale à 0. Sur la figure 3, les tables TAB1 et TAB2 comportent chacune 13 valeurs accessibles chacune par un index dont la valeur est égale à MM-1. Les valeurs de l'index sont indiquées par les nombres 0 à 12.

Le processeur calcule ensuite en 26 une septième valeur N par la relation N=J1+J2+J3+JJ. Dans le cas d'exemple, N est égale à 738.

En 27, le processeur détermine une huitième valeur JS indicative d'un jour de semaine par la relation JS= reste entier de (N+4)/7. Cette valeur JS est comprise entre 0 et 6, 0 indiquant un dimanche et 6 indiquant un samedi. Dans le cas d'exemple, JS est égale à 0 ce qui correspond à un dimanche.

La valeur JS est ensuite testée en 28. Si JS est différente de 0 ou de 6, le processeur commande en 29 l'impression d'une empreinte postale incluant la date d'affranchissement qu'il a obtenue en 21 et revient à cette étape pour un nouveau cycle d'affranchissement. Sinon, il empêche en 30 l'impression de l'empreinte postale avec cette date d'affranchissement car il s'agit d'un dimanche ou d'un samedi, ce qui est le cas dans l'exemple considéré.

Suite à l'étape 30, le processeur détermine en 31 une nouvelle date JJ'/MM'/AA' postérieure correspondant au jour d'ouverture de l'Administration postale qui suit immédiatement le jour détecté en 27 comme jour de fermeture, par exemple en ajoutant un jour ou deux jours à la date JJ/MM/AA obtenue en 21. Dans le cas d'exemple, cette date postérieure est le 09/01/95 qui est un lundi.

Suivant un premier mode de réalisation, le processeur poursuit l'étape 31 par une étape 32 dans laquelle est effectuée une commande automatique du mécanisme d'affranchissement 1 configuré avec la date portérieure et il revient ensuite à l'étape 21.

Suivant un second mode de réalisation, le processeur passe à une étape 32' où il affiche, sur un écran d'affichage 9, un message d'avertissement "DATE NON VALIDE" indiquant à l'opérateur que la date d'affranchissement choisie, par exemple le 08/01/95, correspond à un jour de fermeture de l'Administration postale, dans le cas présent un dimanche. Par ailleurs, la date postérieure déterminée en 31, ici le 09/01/95 est affichée à l'écran 9 et le processeur attend une commande de validation entrée par l'opérateur pour commander l'impression d'une empreinte postale incluant comme date d'affranchissement cette date postérieure.

Le programme correspondant aux étapes 20 à 32 ou 20 à 32' requiert peu d'espace mémoire. Si d'autres dates de fermeture de l'Administration postale doivent être prises en compte par le processeur 4, comme les fêtes fixes (jour de Noël, Toussaint, etc.), une solution simple consiste à stocker ces dates particulières dans la mémoire 8 aux fins de contrôle. Bien entendu, le stockage de ces dates augmente l'espace requis dans la mémoire 8.

Une table de jours particuliers à proscrire peut être entrée dans la mémoire 8 aux fins d'interdire l'impression d'une empreinte postale comportant l'une de ces dates. Cette table peut être définie par l'utilisateur de la machine.

## Revendications

1. Machine d'affranchissement comprenant un moyen d'impression (1) d'une empreinte postale (2) incluant une date d'affranchissement (2B) sur un article de courrier à affranchir, un système de réglage de la date d'affranchissement imprimée par le moyen d'impression incluant un processeur (4) connecté à une horloge calendrier (5) pour recevoir une date courante et commandant le moyen d'impression (1) pour provoquer l'impression d'une empreinte postale avec une date d'affranchissement courante établie sur la base de la date courante, machine **caractérisée en ce que** le processeur est en outre programmé pour empêcher l'impression de l'empreinte postale quand la date d'affranchissement courante à imprimer correspond à une date particulière prédéfinie par l'utilisateur de la machine comme une date de fermeture de l'Administration postale.

2. Machine selon la revendication 1, dans laquelle le processeur (4) est programmé pour provoquer l'impression d'une empreinte postale avec une date d'affranchissement postérieure à la date d'affranchissement courante quand cette dernière correspond à ladite date particulière prédéfinie.

3. Machine selon la revendication 2, dans laquelle le processeur (4) est programmé pour commander l'affichage de ladite date d'affranchissement postérieure sur un écran d'affichage (9) de la machine aux fins d'obtenir une autorisation d'impression d'une empreinte postale avec cette date d'affranchissement postérieure.

4. Machine selon l'une des revendications 1 à 3, dans laquelle le processeur (4) est programmé pour calculer un numéro de jour (N) à partir d'une date de référence préalablement enregistrée pour détecter si la date d'affranchissement courante à imprimer correspond à ladite date particulière prédéfinie.

5. Programme informatique mis en oeuvre dans une machine d'affranchissement comprenant un moyen d'impression (1) d'une empreinte postale (2) incluant une date d'affranchissement (2B) sur un article de courrier à affranchir, un système de réglage de la date d'affranchissement imprimée par le moyen d'impression incluant un processeur (4) connecté à une horloge calendrier (5) pour recevoir une date courante et commandant lé moyen d'impression (1) pour provoquer l'impression d'une empreinte postale avec une date d'affranchissement courante établie sur la base de la date courante, le programme étant conçu pour empêcher l'impression de l'empreinte postale quand la date d'affranchissement courante à imprimer correspond à une date particulière prédéfinie par l'utilisateur de la machine, comme une date de fermeture de l'Administration postale.

6. Programme informatique selon la revendication 5, **caractérisé en ce qu'**il est en outre conçu pour provoquer l'impression d'une empreinte postale avec une date d'affranchissement postérieure à la date d'affranchissement courante quand cette dernière correspond à ladite date particulière prédéfinie.

7. Programme informatique selon la revendication 6, **caractérisé en ce qu'**il est en outre conçu pour commander l'affichage de ladite date d'affranchissement postérieure sur un écran d'affichage (9) de la machine aux fins d'obtenir une autorisation d'impression d'une empreinte postale avec cette date d'affranchissement postérieure.

8. Programme informatique selon l'une des revendications 5 à 7 **caractérisé en ce qu'**il est en outre conçu pour calculer un numéro de jour (N) à partir d'une date de référence préalablement enregistrée pour détecter si la date d'affranchissement courante à imprimer correspond à ladite date particulière prédéfinie.

## Patentansprüche

1. Frankiermaschine mit einem Mittel (1) zum Drucken eines Poststempels (2) einschließlich eines Frankierdatums (2B) auf einem Poststück, wobei ein System zur Einstellung des von dem Druckmittel gedruckten Frankierdatums einen Prozessor (4) enthält, der an ein Kalenderwerk (5) angeschlossen ist, um ein aktuelles Datum zu empfangen und das Druckmittel (1) so zu steuern, daß der Abdruck eines Poststempels mit einem aktuellen Frankierdatum bewirkt wird, welches auf der Basis des aktuellen Datums erstellt wurde, **dadurch gekennzeichnet, daß** der Prozessor außerdem so programmiert ist, daß er den Druck des Poststempels verhindert, wenn das zu druckende aktuelle Frankierdatum einem besonderen und vom Benutzer der Maschine vordefinierten Datum entspricht, an dem die Postverwaltung nicht geöffnet ist.

2. Maschine nach Anspruch 1, in der der Prozessor (4) so programmiert ist, daß er den Druck eines Poststempels mit einem späteren Frankierdatum als dem aktuellen Frankierdatum bewirkt, wenn dieses letztere Datum dem vordefinierten besonderen Datum entspricht.

3. Maschine nach Anspruch 2, in der der Prozessor (4) so programmiert ist, daß er die Anzeige des späteren Frankierdatums auf einem Anzeigefeld (9) der Maschine bewirkt, um eine Freigabe für den Druck eines Poststempels mit diesem späteren Frankierdatum zu erhalten.

4. Maschine nach einem der Ansprüche 1 bis 3, in der der Prozessor (4) so programmiert ist, daß er eine Anzahl von Tagen (N) ausgehend von einem vorher eingespeicherten Bezugsdatum berechnet, um festzustellen, ob das zu druckenden aktuelle Frankierdatum dem besonderen vordefinierten Datum entspricht.

5. Informatikprogramm zum Betrieb in einer Frankiermaschine mit einem Mittel (1) zum Drucken eines Poststempels (2) einschließlich eines Frankierdatums (2B) auf einem Poststück, wobei ein System zur Einstellung des von dem Druckmittel gedruckten Frankierdatums einen Prozessor (4) enthält, der an ein Kalenderwerk (5) angeschlossen ist, um ein aktuelles Datum zu empfangen und das Druckmittel (1) so zu steuern, daß der Druck eines Poststempels mit einem aktuellen Frankierdatum bewirkt wird, welches auf der Basis des aktuellen Datums erstellt wurde, wobei das Programm so konzipiert ist, daß es den Druck des Poststempels verhindert, wenn das zu druckende aktuelle Frankierdatum einem besonderen und vom Benutzer der Maschine vordefinierten Datum entspricht, an dem die Postverwaltung nicht geöffnet ist.

6. Informatikprogramm nach Anspruch 5, **dadurch gekennzeichnet, daß** es außerdem so konzipiert ist, daß es den Druck eines Poststempels mit einem späteren Frankierdatum als dem aktuellen Frankierdatum bewirkt, wenn dieses letztere Datum dem vordefinierten besonderen Datum entspricht.

7. Informatikprogramm nach Anspruch 6, **dadurch gekennzeichnet, daß** es außerdem so konzipiert ist, daß es die Anzeige des späteren Frankierdatums auf einem Anzeigefeld (9) der Maschine bewirkt, um eine Freigabe für den Druck eines Poststempels mit diesem späteren Frankierdatum zu erhalten.

8. Informatikprogramm nach einem der Ansprüche 5 bis 7, **dadurch gekennzeichnet, daß** es außerdem so konzipiert ist, daß es eine Anzahl von Tagen (N) ausgehend von einem vorher eingespeicherten Bezugsdatum berechnet, um festzustellen, ob das zu druckenden aktuelle Frankierdatum dem besonderen vordefinierten Datum entspricht.

## Claims

1. A postage meter comprising print means (1) for printing a postage imprint (2) including a posting date (2B) on an article of mail to be posted, an adjustment system for adjusting the postage date printed by the print means and including a processor (4) connected to a calendar clock (5) to receive a current date and controlling the print means (1) to cause a postage imprint to be printed with a current posting date established on the basis of the current date, the machine being **characterised in that** the processor is also being programmed to prevent the postage imprint being printed when the current posting date for printing corresponds to a particular date predefined by the user of the meter such as a date on which the postal authorities are closed.

2. A meter according to claim 1, in which the processor (4) is programmed to cause a postage imprint to be printed with a posting date later than the current posting date when the current posting date corresponds to said particular predefined date.

3. A meter according to claim 2, in which the processor (4) is programmed to cause said later posting date to be displayed on a display screen (9) of the meter for the purpose of obtaining authorization to print a postage imprint with the said later posting date.

4. A meter according to one of claims 1 to 3, in which the processor (4) is programmed to calculate a day number (N) on the basis of a previously recorded reference date in order to detect whether the current posting date to be printed corresponds to said particular predefined date.

5. A computer program implemented in a postage meter comprising print means (1) for printing a postage imprint (2) including a posting date (2B) on an article of mail to be posted, an adjustment system for adjusting the postage date printed by the print means and including a processor (4) connected to a calendar clock (5) to receive a current date and controlling the print means (1) to cause a postage imprint to be printed with a current posting date established on the basis of the current date, the program being designed to prevent the postage imprint being printed when the current posting date for printing corresponds to a particular date predefined by the user of the meter such as a date on which the postal authorities are closed.

6. A computer program according to claim 5, **characterised in that** it is further designed to cause a postage imprint to be printed with a posting date later than the current posting date when the current posting date corresponds to said particular predefined date.

7. A computer program according to claim 6, **characterised in that** it is further designed to cause said later posting date to be displayed on a display screen (9) of the meter for the purpose of obtaining authorization to print a postage imprint with the said later posting date.

8. A computer program according to one of claims 5 to 7, **characterised in that** it is further designed to calculate a day number (N) on the basis of a previously recorded reference date in order to detect whether the current posting date to be printed corresponds to said particular predefined date.
